# EUROPÄISCHE PATENTANMELDUNG

(11) **EP 0 943 554 A1**
(43) Veröffentlichungstag der Anmeldung: **22.09.1999**
(21) Anmeldenummer: 99104572.5
(22) Anmeldetag: 08.03.1999
(51) Int. Cl.: B65D 59/08

(54) **Verpackung für Thermostatköpfe von Heizkörper-Thermostatventilen**

(30) Priorität: 16.03.1998 DE 29804715 U
(71) Anmelder: Schlösser Armaturen GmbH, 57462 Olpe (DE)
(72) Erfinder: Rinscheid, Günter, 57482 Wenden-Römershagen (DE); Stach, Olaf, 57462 Olpe (DE)
(74) Vertreter: Pürckhauer, Rolf, Dipl.-Ing.

(57) **Zusammenfassung**

Es handelt sich um eine Verpackung (1) für Thermostatköpfe (2) von Heizkörper-Thermostatventilen (3). Um eine Verpackung (1) zu schaffen, die einerseits zum Transport von Thermostatköpfen (2) vorgesehen ist und die es andererseits ermöglicht, einen Thermostatkopf (2) an ein Thermostatventil (3) eines Heizkörpers zu montieren, ohne daß der Thermostatkopf (2) aus der Verpackung (1) genommen werden muß, weist die im wesentlichen quaderförmige Verpackung (1) mit mehreren Seitenteilen (4), einem Bodenteil (5) und einem Deckelteil (6) in ihrem dem Deckelteil (6) gegenüberliegenden Bodenteil (5) eine Bohrung (7) zur Aufnahme bzw. zum Durchstecken des Montageringes (8) des Thermostatkopfes (2) auf. In einem der Seitenteile (4) ist eine Öffnung (11) vorgesehen, in die der Zeiger (10) des Thermostatkopfes (2) einrastet.

## Beschreibung

Die Erfindung bezieht sich auf eine Verpackung für Thermostatköpfe von Heizkörper-Thermostatventilen.

Derartige Verpackungen dienen in erster Linie dazu, ihren Inhalt beim Transport gegen Beschädigungen o.dgl. zu schützen. Während eines bestimmten Stadiums des Innenausbaus von Wohnungen und Häusern werden die Thermostatköpfe dann ihren Verpackungen entnommen und an den Heizkörpern bzw. deren Thermostatventilen montiert. Meist sind zu diesem Zeitpunkt jedoch die Innenausbauarbeiten noch lange nicht abgeschlossen, so daß die Gefahr besteht, daß die Thermostatköpfe während der weiteren Bauarbeiten beispielsweise durch Farbe bei Malerarbeiten, Putzmörtel oder Gips, Tapetenkleister, Anfassen mit schmutzigen oder öligen Händen usw. beschädigt bzw. beschmutzt werden.

Bedingt durch die mit Luftschlitzen durchbrochenen Drehknöpfe der Thermostatköpfe ist eine Reinigung nur schwer oder überhaupt nicht möglich, wobei auch durch teilweise verschlossene Luftschlitze eine korrekte Funktion des Thermostatkopfes nicht mehr gewährleistet ist. Dies führt verständlicherweise immer wieder zu Reklamationen des Bauherrn gegenüber dem Heizungshandwerker, der die Montage der Thermostatköpfe durchgeführt hat.

Der Erfindung liegt daher die Aufgabe zugrunde, eine Verpackung für Thermostatköpfe von Heizkörper-Thermostatventilen zu schaffen, die einerseits zum Transport von Thermostatköpfen vorgesehen ist und die es andererseits ermöglicht, einen Thermostatkopf an ein Thermostatventil eines Heizkörpers zu montieren, ohne daß der Thermostatkopf aus der Verpackung genommen werden muß, wobei die Verpackung unverlierbar ausgebildet ist und der Thermostatkopf bei noch ausstehenden Innenausbauarbeiten vor Beschädigungen und Schmutz geschützt wird.

Diese Aufgabe wird erfindungsgemäß durch die Kennzeichnungsmerkmale des Patentanspruchs 1 gelöst.

Zweckmäßige weitere Ausgestaltungen der erfindungsgemäßen Verpackung sind in den Unteransprüchen gekennzeichnet.

Vorteile der Erfindung ergeben sich aus der nachfolgenden Beschreibung eines Ausführungsbeispieles anhand der Zeichnung. Dabei zeigt
- Fig. 1: eine Draufsicht einer Verpackung mit Thermostatkopf an einem Thermostatventil eines Heizkörpers und
- Fig. 2: den Zuschnitt der Verpackung.

Die Verpackung 1 aus Pappe für Thermostatköpfe 2 von Heizkörper-Thermostatventilen 3 hat nach Fig. 1 die Form einer quaderförmigen Schachtel mit mehreren Seitenteilen 4, einem Bodenteil 5 und einem Deckelteil 6. In ihrem dem Deckelteil 6 gegenüberliegenden Bodenteil 5 ist eine Bohrung 7 zur Aufnahme bzw. zum Durchstecken des Montageringes 8 des Thermostatkopfes 2 vorgesehen. Dadurch ist der Montagering 8 zum Aufsetzen des Thermostatkopfes 2 auf das Thermostatventil 3 eines Heizkörpers 9 frei zugänglich.

Bei der Montage ist es wichtig, daß der Thermostatkopf 2 in der richtigen, definierten Stellung montiert wird. D.h. der pfeilartige Zeiger 10 des Thermostatkopfes 2 muß sich am höchsten Punkt der senkrechten Stellung befinden. Um dies zu gewährleisten ist in einem der Seitenteile 4 der Verpackung eine Öffnung 11 vorgesehen, in die der Zeiger 10 des Thermostatkopfes 2 einrastet und dadurch von außen sichtbar ist.

Um den freiliegenden Montagering 8 des Thermostatkopfes 2 während des Transports vom Hersteller zum Händler bzw. Heizungshandwerker zu schützen, ist die Verpackung 1 mit dem Thermostatkopf 2 in ein Tray mit einer gelochten Bodenplatte einsetzbar, wobei der Montagering 8 in der gelochten Bodenplatte einrastet. Dieser Tray wird nach kompletter Bestückung, wodurch eine stabile Einheit entsteht, in einen Versandkarton eingesetzt, der die gesamte Einheit auf dem Transport schützt (nicht dargestellt).

Fig. 2 zeigt den Pappzuschnitt der Verpackung 1 nach Fig. 1. Dabei weist der Zuschnitt vier nebeneinander angeordnete, über geprägte Knicklinien 12 (strichpunktierte Linien) miteinander verbundene Seitenteile 4a, 4b, 4c, 4d auf. Seitlich ist an einem der beiden äußeren Seitenteile 4a, 4d eine ebenfalls über eine geprägte Knicklinie 12 mit dem Seitenteil 4a verbundene Lasche 13 zum Verkleben der beiden Seitenteile 4a, 4d angeordnet.

An ein zwischen zwei Seitenteilen 4b, 4d angeordnetes Seitenteil 4c sind das Deckelteil 6 und das Bodenteil 5 jeweils mit einer über eine weitere geprägte Knicklinie 12 mit dem Deckelteil 6 und dem Bodenteil 5 verbundene Einstecklasche 14 versehen.

Die Öffnung 11 für den Zeiger 10 des Thermostatventils 3 ist vorzugsweise im Seitenteil 4 c an der Knicklinie 12 zum Bodenteil 5 angeordnet.

An dem im Montagezustand dem Seitenteil 4 c mit Deckelteil 6 und Bodenteil 5 gegenüberliegenden Seitenteil 4a sind über die beiden freien Ränder 15 desselben überstehende Rastlaschen 16 mit Widerhaken 17 vorgesehen, die jeweils in einen Schlitz 18 an der Knicklinie 12 zwischen Deckelteil 6 und Einstecklasche 14 bzw. Bodenteil 5 und Einstecklasche 14 einsteckbar und verrastbar sind. Durch die Rastlaschen 16 mit den Widerhaken 17 wird vermieden, daß die Verpackung 1 sich ungewollt öffnet und verloren geht.

Zwei Seitenteile 4b, 4d weisen über geprägte Knicklinien 12 mit denselben verbundene Verstärkungsteile 19 für das Deckelteil 6 und das Bodenteil 5 auf.

Zur Inbetriebnahme des Thermostatventils nach Durchführung aller verschmutzungsträchtigen Arbeiten wird die Verpackung 1 einfach aufgerissen und entfernt. Da dieselbe aus Pappe besteht, ist eine problemlose Entsorgung und ein hundertprozentiges Recycling möglich.

## Patentansprüche

1. Verpackung für Thermostatköpfe von Heizkörper-Thermostatventilen, dadurch gekennzeichnet, daß die im wesentlichen quaderförmige Verpackung (1) mit mehreren Seitenteilen (4), einem Bodenteil (5) und einem Deckelteil (6) in ihrem dem Deckelteil (6) gegenüberliegenden Bodenteil (5) eine Bohrung (7) zur Aufnahme bzw. zum Durchstecken des Montageringes (8) des Thermostatkopfes (2) aufweist und das in einem der Seitenteile (4) eine Öffnung (11) vorgesehen ist, in die der Zeiger (10) des Thermostatkopfes (2) einrastet.

2. Verpackung nach Anspruch 1, dadurch gekennzeichnet, daß der Zuschnitt der vorzugsweise aus Pappe bestehenden Verpackung (1) vier nebeneinander angeordnete, über geprägte Knicklinien (12) miteinander verbundene Seitenteile (4a, 4b, 4c, 4d) aufweist, wobei seitlich an einem der beiden äußeren Seitenteile (4a, 4d) eine ebenfalls über eine geprägte Knicklinie (12) mit dem Seitenteil (4a) verbundene Lasche (13) zum Verkleben der beiden Seitenteile (4a, 4d) angeordnet ist, und daß an ein zwischen zwei Seitenteilen (4b, 4d) angeordnetes Seitenteil (4c) das Deckelteil (6) und das Bodenteil (5) jeweils mit einer über eine weitere geprägte Knicklinie (12) mit dem Deckelteil (6) und dem Bodenteil (5) verbundene Einstecklasche (14) angeformt ist.

3. Verpackung nach Anspruch 1 oder 2, dadurch gekennzeichnet, daß die Öffnung (11) für den Zeiger (10) des Thermostatkopfes (2) im Seitenteil (4c) an der Knicklinie (12) zum Bodenteil (5) angeordnet ist.

4. Verpackung nach einem der Ansprüche 1 bis 3, dadurch gekennzeichnet, daß an dem im Montagezustand dem Seitenteil (4c) mit Deckelteil (6) und Bodenteil (5) gegenüberliegenden Seitenteil (4a) über die beiden freien Ränder (15) desselben überstehende Rastlaschen (16) mit Widerhaken (17) vorgesehen sind, die jeweils in einen Schlitz (18) an der Knicklinie (12) zwischen Deckelteil (6) und Einstecklasche (14) bzw. Bodenteil (5) und Einstecklasche (14) einsteckbar und verrastbar sind.

5. Verpackung nach einem der Ansprüche 1 bis 4 dadurch gekennzeichnet, daß zwei Seitenteile (4b, 4d) über geprägte Knicklinien (12) mit denselben verbundene Verstärkungsteile (19) für das Deckelteil (6) und das Bodenteil (5) aufweisen.
